# EUROPÄISCHE PATENTSCHRIFT

(11) **EP 0 428 183 B1**
(45) Veröffentlichungstag und Bekanntmachung des Hinweises auf die Patenterteilung: **12.04.1995**
(21) Anmeldenummer: 90122696.9
(22) Anmeldetag: 03.03.1989
(51) Int. Cl.: B02C 4/28, B02C 23/00, E05C 9/06, B02C 4/06, B02C 4/38, B02C 9/04

(54) **Vorrichtung zum Vermahlen und Separieren von Korngut**
Apparatus for milling and separating kernels
Appareillage pour broyer et séparer des grains

(30) Priorität: 10.03.1988 DE 3807843; 12.04.1988 DE 3812056; 20.01.1989 CH 176/89
(43) Veröffentlichungstag der Anmeldung: 22.05.1991
(62) Teilanmeldung aus: 89903742.8
(73) Patentinhaber: Bühler GmbH, D-38114 Braunschweig (DE)
(72) Erfinder: Gemsjäger, Helmut, W-3300 Braunschweig (DE)
(74) Vertreter: Manitz, Gerhart, Dipl.-Phys. Dr.

(56) Entgegenhaltungen:
- EP-A- 0 124 872
- DE-C- 42 475
- FR-A- 2 343 508
- FR-A- 2 358 195
- GB-A- 1 156 051
- GB-A- 2 029 264
- US-A- 1 349 221

## Beschreibung

Die vorliegende Erfindung bezieht sich auf eine Vorrichtung gemäss dem Oberbegriff des Anspruchs 1.

Wie beispielsweise aus der einschlägigen Firmendruckschrift "Sechswalzen-Hochleistungs-Malzschrotmühle Typ DBZA" der Anmelderin aus dem Jahre 1976 zu ersehen ist, sind Mühlen gemäss dem Oberbegriff des Anspruchs 1 mit einer Reihe grossflächiger, am Maschinengehäuse schwenkbar angelenkter Klappen bzw. Türen versehen, über die das Mühleninnere wie insbesondere die Walzen und die Siebe zu Inspektions-, Reinigungs- und Reparaturzwecken zugänglich ist. Es handelt sich hierbei um im Maschinen- und Apparatebau für ähnliche Zwecke allgemein übliche Zugangstüren, die an Scharnieren angelenkt und an der den Scharnieren gegenüberliegenden Kante mittels marktgängiger Drehhebelverschlüsse verriegelbar sind. Meist ist nur ein derartiger Verschluss vorgesehen; in Ausnahmefällen jedoch, so bei besonders grossflächigen Türen, kommen gelegentlich auch zwei solcher Verschlüsse zur Anwendung, die in der Regel einzeln bzw. nacheinander zu betätigen sind. Mitunter - wenn z.B. ein unbefugtes Öffnen der Türen aus Sicherheitsgründen unterbleiben soll - gelangen auch mittels eines separaten Steckschlüssels zu betätigende Verschlüsse oder entsprechende Verschraubungen zum Einsatz.

Nun stellt sich bei Vorrichtungen, in denen feinkörnige Feststoffe mit Luft explosionsfähige Gemische bilden und zu sogenannten Staubexplosionen führen können, die Aufgabe der Beherrschung derartiger, trotz aller Bemühungen im Sinne einer Vermeidung von Zündquellen in der Praxis nicht auszuschliessender Ereignisse. Zu diesem Zweck ist bereits das Schutzprinzip der Druckentlastung eingesetzt worden, gemäss dem der Explosionsdruck unter Ausschub von unverbranntem Gemisch und von Verbrennungsgasen durch Freigabe von vorbestimmten Öffnungen so begrenzt wird, dass die Maschine selbst nicht zerstört wird. Es wird also die Explosion selbst nicht verhindert, sondern nur deren gefährliche Auswirkungen. Indessen müssen die vorbestimmten Öffnungen, z.B. realisiert in Form von Berstscheiben oder Explosionsklappen, angesichts des nicht unbeträchtlichen Arbeitsraum-Volumens von Malzschrotmühlen von beträchtlicher Grösse sein, wenn die Druckentlastung tatsächlich wirksam sein soll, d.h. die Mühle selbst und damit auch ihre den Arbeitsraum umschliessenden Wartungs- bzw. Abdeckklappen nicht beschädigt werden sollen. Es kommt hinzu, dass im Hinblick auf die Arbeitssicherheit des Bedienungspersonals die Druckentlastung nicht unmittelbar in den Arbeitsraum, sondern ins Freie er olgen muss, wozu Ableitrohre erforderlich sind. Diese engen die Freizügigkeit in der Wahl des Aufstellungsortes der Maschinen erheblich ein bzw. beanspruchen - wenn z.B. die Aufstellung der Maschine aufgrund sonstiger technischer Erfordernisse nicht in unmittelbarer Nähe einer Aussenwand des Gebäudes erfolgen kann - sehr viel Raum, der im Grunde in den Arbeitsräumen nicht zur Verfügung steht bzw. anderweitig besser genutzt werden könnte. Geradezu zu einem Hindernis werden solche Ableitrohre, wenn der Aufstellort der Maschine relativ weit von einer Aussenwand entfernt liegt und die Rohre zur Gewährleistung ihrer Funktion einen entsprechend grösseren Durchmesser aufweisen müssen.

Aus der DE-C-42 475 ist eine Sicherheitsvorrichtung gegen ein gewaltsames Öffnen der Türen von Geldschränken bekannt, bei weicher bewegliche Schienen, welche sich im Inneren des Geldschrankes um die Türöffnung herum und hinter dem gehäuseseitigen Türanschlag befinden, um Verriegelungselemente in der Form von Bolzenköpfen greifen, wenn die Tür abgeschlossen ist. Zum öffnen oder Schließen der Tür werden die Schienen durch eine gemeinsame Betätigungseinrichtung in der Form eines Handrades oder -griffes in Längsrichtung verschoben, bis die Bolzenköpfe durch entsprechende Ausschnitte austreten können bzw. die Schienen verriegelnd hintergreifen. Nachteilig ist bei dieser bekannten Vorrichtung jedoch, daß die gemeinsame Betätigungseinrichtung durch die Türe hindurchgeführt wird, wozu in der Tür eine entsprechende, die Tür schwächende Ausnehmung erforderlich ist. Außerdem erhöht die Betätigungseinrichtung die zu bewegende Masse der Tür und erfordert vor der Tür einen zusätzlichen Raum.

Der Erfindung liegt die Aufgabe zugrunde, eine Vorrichtung nach dem Oberbegriff des Anspruchs 1 zu schaffen, bei der die Zugangsklappen bzw. -hauben bei gleichzeitiger einfacher Betätigungsmöglichkeit besonders druckstoßfest ausgebildet sind, ohne daß die Klappen bzw. Hauben selbst unnötig schwer bzw. stabil ausgeführt werden müssen und einen hohen Raumbedarf erfordern.

Diese Aufgabe wird erfindungsgemäß durch die Merkmale des Anspruchs 1 gelöst.

Bei der erfindungsgemäßen Vorrichtung werden die Explosionsdruckkräfte über den gesamten Rand der Klappen bzw. Hauben verteilt in das Maschinengehäuse eingeleitet, so daß eine entsprechend großflächige Verteilung der Explosionsdruckkräfte möglich ist. Hierbei ist die Anzahl der Anlenk- und Verriegelungselemente im wesentlichen frei und in solcher Größe wählbar, daß die auf den einzelnen Anlenk- bzw. Verriegelungspunkt maximal entfallenden Kräfte gut beherrschbar bleiben. Von besonderem Vorteil ist dabei, daß in der Klappe bzw. Haube keinerlei Ausnehmungen zur Durchführung des gemeinsamen Betätigungsorgans, beispielsweise eines Handgriffes, erforderlich sind, so daß keine zusätzliche Schwächung der Klappe bzw. Haube auftritt. Trotz der Vielzahl der zu betätigenden Verriegelungselemente wird der Weg zu einer praxisgerechten Bedienung mittels eines einzigen Handgriffs eröffnet, ohne daß die Masse der Klappe bzw. Haube durch den Handgriff selbst erhöht werden würde. Von weiterem Vorteil ist, daß die gemeinsame Betätigungseinrichtung so untergebracht werden kann, daß sie nicht nach vorne von der Klappe bzw. Haube absteht. Hierdurch wird der Raumbedarf zum Schwenken der Klappe bzw. Haube verringert und es besteht keine Gefahr, daß sich Bedienungspersonen an einer vorstehenden Betätigungseinrichtung verletzen könnten.

Durch das Merkmal des Anspruchs 2 kann erreicht werden, daß jedes Anlenk- bzw. Verriegelungselement im Falle einer Explosion in etwa die gleichen Druckkräfte aufzunehmen hat, was zu einer allseitigen Vergleichmäßigung der Belastungen führt.

Die Merkmale des Anspruchs 3 stellen eine praxisgerechte Ausgestaltung der einzelnen Verriegelungspunkte dar, wobei in zweckmäßiger Weise die bewegbaren Verriegelungselemente in Gestalt der Riegel innerhalb des Maschinengehäuses angeordnet sind, wo räumlich günstige Verhältnisse für die Unterbringung der für die Bewegbarkeit erforderlichen Mechanik gegeben sind bei gleichzeitiger gewichtsmäßiger Entlastung der Klappen bzw. Hauben von dieser Mechanik.

Weiter ist eine besonders sichere und mit einem relativ hohen Anteil tragender Flächenelemente arbeitende Verriegelung gewährleistet, wobei die Flachprofil-Form der Riegel in Verbindung mit der Ausbildung der Haken als Doppelhaken diese Charakteristik in bezug auf die Randbereiche der Öffnungen des Maschinengehäuses bei gleichzeitig platzsparender Bauweise noch verstärkt.

Die Merkmale des Anspruchs 5 stellen eine zweckmäßige Realisierung der Aktivierung sämtlicher Verriegelungselemente bzw. der Bewegung aller Riegel mit einem einzigen Handgriff dar, wobei auch eine Arretierung in der Verriegelungsstellung vorgesehen ist.

Anhand der beiliegenden schematischen Zeichnung wird die Erfindung beispielsweise näher erläutert. Es zeigen:
- Fig. 1: die erfindungsgemäße Vorrichtung in Gestalt einer Malzschrotmühle in schematischer Schnittdarstellung,
- Fig. 2: die Malzschrotmühle gemäß Fig. 1 in Ansicht bei abgenommener Verkleidung des Mittelteils, ebenfalls in stark vereinfachter Darstellungsweise,
- Fig. 3: eine Darstellung des Randbereiches einer Öffnung des Maschinengehäuses bei geschlossener Klappe bzw. Haube, von der Unter- bzw. Innenseite des Maschinengehäuses her gesehen,
- Fig. 4: einen Schnitt entlang der Linie IV - IV in Fig. 3,
- Fig. 5: einen Haken-Riegel-Eingriff mit Schnittverlauf V - V in Fig. 3,
- Fig. 6: eine Führung für die Riegel im Randbereich der Öffnung des Maschinengehäuses mit Schnittverlauf VI - VI in Fig. 3 und
- Fig. 7: einen Schnitt entlang der Linie VII - VII in Fig. 3, der die Arretierungsmöglichkeiten für das Betätigungsorgan der Riegel zeigt.

Die in Fig. 1 dargestellte Malzschrotmühle besteht im wesentlichen aus zwei von einer Grundplatte 1 aufragenden tragenden Säulen 2 des Maschinengehäuses 3, zwischen denen drei als in sich geschlossene Einheiten ausgebildete Walzenpakete 4, 5 und 6 durch angedeutete Verschraubungen 4', 5', 6' befestigt sind (s. auch Fig. 2) sowie aus zwei zwischen dem zweiten Walzenpaket 5 und dem untersten Walzenpaket 6 angeordneten Siebeinheiten 7, 8 mit einem gegenläufigen Antrieb 9.

Die Siebeinheiten 7, 8 sind symmetrisch ausgebildet und weisen je zwei geneigte, zweibödige Siebabteile 10, 11 bzw. 12, 13 auf, in denen jeweils zwei Siebrahmen 14, 14' bzw. 15, 15' enthalten sind. Jede Siebeinheit 7, 8 ist im Bereich ihrer seitlichen Wandungen mittels insgesamt vier Anlenkhebeln an tragenden Teilen des Maschinengehäuses 3 angelenkt, so dass sie - durch den Antrieb 9 aktiviert - in der durch die Pfeile 16, 17 angedeuteten Richtung hin- und herschwingen und dabei Sieb- bzw. Separierarbeit verrichten kann.

Im Betrieb wird das zu vermahlende Gut über eine Speisewalze 18 und ein Leitblech 19 dem Walzenpaket 4 zugeführt, wo es - wie auch in dem anschliessenden Walzenpaket 5 - geschrotet wird. Das Schrot wird durch eine Verteileinrichtung 20 gleichmässig auf die beidei Siebeinheiten 7 und 8 bzw. deren Siebabteile 10 und 12 verteilt, wo bereits Griess- und Mehlanteile abgesiebt werden, während die Spelzen oberhalb der Sieboberfläche verbleiben. Dieser Prozess setzt sich in den unteren Siebabteilen 11 und 13 fort, wonach schliesslich durch die Auslaufschächte 21 und 22 Mehl und durch die Schächte 23 und 24 Spelzen abgezogen werden. Die Griesse gelangen über Leiteinrichtungen 25, 26 auf das unterste Walzenpaket 6, wo sie ebenfalls zu Mehl vermahlen werden.

In Fig. 3 ist stellvertretend für mehrere an einer Vorrichtung zum Vermahlen und Separieren von Korngut vorgesehene Gehäuseöffnungen eine rechteckige Öffnung 190 des Maschinengehäuses 191 aus der Sicht vom Inneren der Maschine her erkennbar, dessen Darstellung sich hier auf den mit der Klappe 192, die auch die Form einer gewölbten Haube haben kann, zusammenwirkenden Randbereich 191' beschränkt.

Die in geschlossener Position gezeichnete Klappe 192 ist als Schalenkonstruktion mit Deckblechen 192' und vorzugsweise einer zwischen diese eingebrachten, die Stabilität erhöhenden und gleichzeitig geräuschdämmenden Sandwich-Füllung 193 ausgebildet und mittels vier mit dem Randbereich 191' das Maschinengehäuses 191 verschraubter Scharnierösen 194 sowie in diese eingreifender Scharnierbolzen 195 am Maschinengehäuse 191 schwenkbar angelenkt. Die Scharnierbolzen 195 sind zwischen entsprechenden Stegen 196 der Klappe fest verankert.

Im Bereich ihrer freien, das heisst nicht mit Scharnierbolzen 195 besetzten Kanten, sind in die Klappe 192 insgesamt acht Haken 197 eingelassen, und zwar je zwei an den der Schwenkachse benachbarten Kanten und insgesamt vier an der der Schwenkachse gegenüberliegenden Kanten. Wie Fig. 5 erkennen lässt, weisen diese Haken 197 eine Doppel-T-Form auf und sind mit den Schalenblechen 192' der Klappen 192 verschweisst.

Zur Aufnahme der Haken sind im Randbereich 191' des Maschinengehäuses 191 rechteckförmige Aussparungen vorgesehen, durch die die Haken 197 hindurchtreten bzw. die die Flansche 197' der Haken umgeben. Unterhalb dieser Aussparungen sind mit den Haken 197 zusammenwirkende, verschiebbare Riegel 198 vorgesehen, und zwar je einer in den der Schwenkachse benachbarten Zonen das Randbereiches 191' und zwei in dem der Schwenkachse gegenüberliegenden Teil des Randbereichs 191'. Die Riegel 198 sind als Flachprofile ausgebildet, die mittels Längsschlitzen 199 an am Maschinengehäuse 191 bzw. dessen Randbereich 191' befestigten Haltstiften 200 längsbeweglich geführt sind. Jeder Riegel 198 ist weiterhin mit zwei T-förmigen Eingriffsöffnungen 201 versehen, in deren dem "T-Balken" entsprechende Bereiche die Köpfe der Haken 197 beim Schliessen der Klappe 192 eintauchen. Es ist aus den Fig. 3 und 5 ohne weiteres ersichtlich, dass, wenn die Riegel 198 anschliessend in die dargestellte Verriegelungsposition bewegt werden, die Haken 197 mit ihren Köpfen beiderseits das in Bewegungsrichtung dar Riegel 198 verlaufendan Bereichs ihrer T-förmigen Eingriffsöffnungen 201 arretiert sind und die Klappe 192 mithin über insgesamt vier Anlenkpunkte 194, 195 und acht Verriegelungspunkte 197, 198, 201 fest an dem Maschinengehäuse 191 bzw. an dessen Randbereich 191' anliegt.

Wie Fig. 3 weiter erkennen lässt, erfolgt die Betätigung aller Riegel 198 gleichzeitig mittels eines Handhebels 202, der auf einer doppelt und gegensinnig gekröpften Welle 203 angebracht ist. Die Welle 203 ist über Anlenkglieder 204 mit den im vorderen Randbereich 191' des Maschinengehäuses 191 befindlichen Riegeln 198 verbunden, so dass diese entweder voneinander weg oder aufeinander zu bewegt werden können, wobei ersteres - wie dargestellt - der Schliessposition der Klappe 192 und letzteres in der Endlage der Öffnungsposition der Klappe 192 entspricht, da dann die Haken 198 aus den Eingriffsöffnungen 201 wieder freigegeben werden.

Die Übertragung der geschilderten Bewegungen auf die weiteren Riegel 198 geschieht mittels zweier in den vorderen Ecken des Randbereichs 191' des Maschinengehäuses 191 angeordneter Schwenksegmente 205, mit denen die jeweils einander benachbarten Riegel 198 über Anlenkelemente 206 verbunden sind.

Zur Sicherung in der Schliessposition ist auf der Welle 203 noch eine Scheibe 207 mit einer Arretierungsnut 208 und eine mit dieser zusammenwirkende federbelastete Klinke 209 vorgesehen.

Es versteht sich, dass die Welle 203 und die Scheibe 207 auch zu einer einzigen Scheibe mit zwei um 180° gegeneinander versetzten Anlenkpunkten für die Anlenkglieder 204 zusammengefasst werden können. Ferner kann die Handhebelstellung in der Schliessposition noch durch ein handelsübliches Schloss gesichert sein, um ein unbefugtes Öffnen der Klappe 192 zu verhindern. Zusätzlich kann noch eine Sicherung mittels elektrischer Stellglieder vorgesehen sein, die das Öffnen der Klappe 192 nur im Stillstand der Maschine gestattet.

## Patentansprüche

1. Vorrichtung mit mindestens einem in einem Maschinengehäuse (191) angeordneten Walzenpaar, das zu Wartungs- bzw. Reparaturzwecken durch eine im Maschinengehäuse (191) vorgesehene Öffnung (190), die mit einer angelenkten, großflächigen Klappe bzw. Haube (192) verschließbar ist, zugänglich ist, wobei im geschlossenen Zustand der Klappe bzw. Haube (192) im Inneren des Maschinengehäuses ein allseitig weitestgehend geschlossener Arbeitsraum vorhanden ist,
dadurch **gekennzeichnet,**
daß - zur Sicherung des Schließens auch im Falle einer Explosion - jede Klappe bzw. Haube (192) im Bereich ihrer Schwenkachse mittels einer Vielzahl von Anlenkelementen (194,195) mit dem Maschinengehäuse (191) verbunden ist und im Bereich ihrer freien Kanten eine Vielzahl von Verriegelungselementen (197) aufweist, die sich von der Klappe bzw. Haube (192) durch Aussparungen in einem die Öffnung (190) umgebenden Deckelanlageteil des Maschinengehäuses (191) hindurch erstrecken und mit an der der Klappe bzw. Haube (192) abgewandten Seite des Deckelanlageteils vorgesehenen, parallel zu den Kanten der Öffnung (190) verschiebbaren komplementären Verriegelungselementen (198, 201) zusammenwirken, die über zwischen ihnen vorgesehene Koppelglieder (205, 206) gemeinsam betätigbar sind, und daß an der der Klappe bzw. Haube (192) abgewandten Seite des Deckelanlageteils eine von der Klappe bzw. Haube (192) getrennt angeordnete, gemeinsame Betätigungseinrichtung (202) befestigt ist, die über Stoßmittel (204) die komplementären Verriegelungsmittel (198, 201) beaufschlagt.

2. Vorrichtung nach Anspruch 1,
dadurch **gekennzeichnet,**
daß die Anlenk- und Verriegelungselemente (194, 195; 197, 198, 201) etwa in gleichmäßigen Abständen voneinander angeordnet sind.

3. Vorrichtung nach Anspruch 1 oder 2,
dadurch **gekennzeichnet,**
daß die Verriegelungselemente einerseits als Haken (197), insbesondere T-förmige Doppelhaken und andererseits als diese erfassende Riegel (198) ausgebildet sind, wobei die Riegel (198) vorzugsweise im Randbereich (191') der entsprechenden Öffnungen (190) des Maschinengehäuses (191) angeordnet und als längsbewegliche Flachprofile mit T-förmigen Eingriffsöffnungen (201) für die Haken (197) ausgebildet sind.

4. Vorrichtung nach Anspruch 1, 2 oder 3,
dadurch **gekennzeichnet,**
daß jede seitliche Zone des Randbereichs (191') einer einer Klappe bzw. Haube (192) zugeordneten Öffnung (190) des Maschinengehäuses (191) einen Riegel (198) und die den Anlenkelementen (194, 195) gegenüberliegende Zone des Randbereichs (191') zwei Riegel (198) aufweist, wobei die Riegel (198) in den Eckbereichen der Öffnung (190) des Maschinengehäuses (191) durch die bewegungsübertragenden Koppelglieder (205, 206) miteinander verbunden sind.

5. Vorrichtung nach Anspruch 3 oder 4,
dadurch **gekennzeichnet,**
daß die gemeinsame Betätigungseinrichtung (202) primär mit den beiden Riegeln (198) in der vorderen Zone des Randbereichs (191') der Öffnung (190) des Maschinengehäuses (191) in Wirkverbindung steht und vorzugsweise als ein gegenläufige Bewegungen der Riegel (198) bewirkendes Antriebselement (203) mit zwei Anlenkpunkten für die Riegel (198) und einer Arretierungsnut (208) ausgebildet und mit einem Handhebel (202) versehen ist.

## Claims

1. A device comprising at least one pair of rollers accommodated in a machine housing (191), which is accessible for maintenance and repair work by way of an opening (190), which is provided in the machine housing (191) and shut by means of a hinged large-surface flap or hood (192), and that inside the machine housing is an allround extensively sealed work area when the flap or hood (192) are shut, **characterized in that,** for the purpose of secure locking even in the case of an explosion, each flap or hood (192) is in the area of its pivot axis connected to the machine housing (191) by way of a plurality of hinge elements (194, 195), and that it comprises in the area of its free edges a plurality of locking elements (197), which extend from the flap or hood (192) through recesses in a cover abutment portion of the machine housing (191) which surrounds the opening (190) and which co-operate with complementary locking elements (198, 201), which are provided at the side of the cover abutment portion which faces away from the flap or hood (192) and which are displaceable parallel to the edges of the opening (190), and which are jointly operated via coupling elements (205, 206) provided between them, and that attached to the side of the cover abutment portion which is facing away from the flap or hood (192) is a joint operating device (202) which is arranged separate from the flap or hood (192) and which loads the complementary locking means via pushing means (204).

2. A device according to claim 1, **characterized in that** the hinge and locking elements (194, 195; 197, 198, 201) are arranged at virtually evenly spaced.

3. A device according to claim 1 or 2, **characterized in that** the locking elements are designed on the one side as hooks (197), in particular T-shaped double hooks, and on the other side as locks (198) which grab the latter, and that the locks (198) are preferably arranged in the edge region (191') of the respective openings (190) of the machine housing (191) and structured as longitudinally movable flat profiles with T-shaped engagement openings (201) for the hooks (197).

4. A device according to claim 1, 2 or 3, **characterized in that** each lateral zone of the edge region (191') of an opening (190) of the machine housing (191) which is associated with a flap or hood (192) comprises a lock (198), and the zone of the edge region (191') opposite the hinge elements (194, 195) comprises to locks (198), and that the locks (198) are interconnected in the corner areas of the opening (190) of the machine housing (191) by movement transferring coupling elements (205, 206).

5. A device according to claim 3 or 4, **characterized in that** the mutual operating device (202) is primarily in active contact with the two locks (198) in the frontal zone of the edge region (191') of the opening (190) of the machine housing (191) and preferably structured as a drive element (203), which offers counter-directional movements of the locks (198) and is provided with two hinge points for the locks (198) and an arresting groove (208) and with a hand lever (202).

## Revendications

1. Dispositif comportant au moins une paire rouleaux, disposés dans un carter-machine (191) , accessibles à des fins d'entretien ou de réparation à travers une ouverture (190) prévue dans le carter-machine (191), pouvant être fermée à l'aide d'un volet ou capot (192) articulé et de grande surface, un espace de travail largement fermé de tous côtés étant créé à l'intérieur du carter-machine lorsque le volet ou capot (192) se trouve à l'état fermé, caractérisé en ce que - pour assurer la sécurité de la fermeture également en cas d'explosion - chaque volet ou capot (192) est relié au carter-machine (191), dans la zone de son axe de pivotement, au moyen d'une pluralité d'éléments d'articulation (194, 195), et présente, dans la zone de ses bords libres, une pluralité d'éléments de verrouillage (197) s'étendant depuis le volet ou le capot (192) à travers des évidements ménagés dans une partie d'application de couvercle entourant l'ouverture (190) du carter-machine (191) et coopérant avec des éléments de verrouillage (198, 201) complémentaires, prévus sur le côté de la partie d'application de couvercle opposée au volet ou capot (192) et pouvant être déplacés parallèlement aux bords de l'ouverture (190) et pouvant être actionnés conjointement par l'intermédiaire d'organes de couplage (205, 206) prévus entre eux, et en ce qu'un dispositif d'actionnement commun (202), disposé séparément du volet ou capot (192), est fixé sur la face, opposée au volet ou capot (192), de la partie d'application de couvercle, ce dispositif (202) sollicitant les moyens de verrouillage (198, 201) complémentaires par l'intermédiaire de moyens de butée (204).

2. Dispositif selon la revendication 1, caractérisé en ce que les éléments d'articulation et de verrouillage (194, 195; 197, 198, 201) sont disposés à une distance à peu près régulière les uns par rapport aux autres.

3. Dispositif selon la revendication 1 ou 2, caractérisé en ce que les éléments de verrouillage sont réalisés d'une part sous forme de crochets (197), en particulier de crochets doubles en T, et d'autre part sous forme de verrous (198) saisissant ces crochets, les verrous (198) étant disposés de préférence dans la zone de bordure (191') des ouvertures (190) correspondantes du carter-machine (191) et réalisés sous forme de profilés plats déplaçables longitudinalement, avec des ouvertures d'engagement (201) en T, pour les crochets (197).

4. Dispositif selon la revendication 1, 2 ou 3, caractérisé en ce que en ce que chaque zone latérale de la zone de bordure (191') d'une ouverture (190) associée à un volet ou capot (192) du carter-machine (191) présente un verrou (198) et la zone placée en regard des éléments d'articulation (194, 195) de la zone de bordure (191') présente deux verrous (198), les verrous (198) se trouvant dans les zones d'angle de l'ouverture (190) du carter-machine (191) étant reliés ensemble au moyen des organes de couplage (205, 206) transmettant le mouvement.

5. Dispositif selon la revendication 3 ou 4, caractérisé en ce que le dispositif d'actionnement commun (202) est relié fonctionnellement à titre primaire, avec les deux verrous (198) dans la zone avant de la zone de bordure (191') de l'ouverture (190) du carter-machine (191) et est réalisé, de préférence, sous forme d'un élément d'entraînement (203) provoquant des déplacements en sens inverse des verrous (198), avec deux points d'articulation pour les verrous (198) et une rainure de blocage (208) et est pourvu d'un levier à main (202).
